# EUROPÄISCHE PATENTSCHRIFT

(11) **EP 0 197 300 B1**
(45) Veröffentlichungstag und Bekanntmachung des Hinweises auf die Patenterteilung: **06.06.1990**
(21) Anmeldenummer: 86102874.4
(22) Anmeldetag: 05.03.1986
(51) Int. Cl.: B41J 2/005

(54) **Verfahren zum Steuern und Verbessern der Schriftgüte eines Druckers**
Operating method to improve the printing quality of a printer
Procédé pour commander et améliorer la qualité d'écriture d'une imprimante

(30) Priorität: 05.03.1985 DE 3507670
(43) Veröffentlichungstag der Anmeldung: 15.10.1986
(73) Patentinhaber: Gesellschaft für Automationstechnik mbH, D-7768 Stockach 1 (DE)
(72) Erfinder: Carrey, Jaques, Dipl.-Informatiker (FH), D-7768 Stockach 1 (DE)
(74) Vertreter: Weiss, Peter, Dr. rer.nat.

(56) Entgegenhaltungen:
- EP-A- 0 039 772
- US-A- 4 496 954
- IEEE TRANSACTIONS ON INDUSTRY APPLICATIONS, Band IA-20, Nr. 2, März-April 1984, Seiten 282-288, IEEE, New York, US; G.L. REAM: "Servo control of multinozzle ink-jet operating point"
- PATENT ABSTRACTS OF JAPAN, Band 6, Nr. 39 (M-116)[917], 10. März 1982; & JP - A - 56 154 067 (RICOH) 28.11.1981

## Beschreibung

Die Erfindung betrifft ein Verfahren zum Steuern und Verbessern der Schriftgüte eines Drukkers, insbesondere eines Tintenfarbstrahldrukkers, wobei zumindest ein Farbstrahl mittels an einen Schwinger angelegte Spannung und Frequenz durch zumindest eine Düse einer Düsenplatte erzeugt wird und sich aufgeladene Tropfen nach einer bestimmten Entfernung von der Düsenplatte aus dem Farbstrahl lösen, deren Tropfenabrißentfernung von der Düsenplatte über eine Regelung der Schwingerspannung eingestellt wird, und die Flugzeit eines Tropfens vom Tropfenabrißpunkt bis zu einem Ladungsdetektor gemessen wird.

Tintenfarbstrahldrucker als eine Form von Matrixdruckem finden heute als Peripheriegeräte für elektronische Rechenanlagen zur Ausgabe von Daten Anwendung. Ähnlich dem Prinzip eines Nadeldruckers besitzt der Schreibkopf des Tintenstrahldruckers eine Reihe von senkrecht unter- und nebeneinander angeordneten Düsen, durch die Strahlen flüssiger Tintenfarbe unter hohem Druck auf das zu beschriftende Material gespritzt werden. Je nach dem, welche Düsen geöffnet oder geschlossen sind, entsteht auf dem Beschriftungsmaterial aus Farbpünktchen das Bild der gewünschten Buchstaben und Ziffern. Beim Schreiben wandern Düsen und Steuervorrichtungen (beispielsweise zum Schließen oder zum elektrostatischen oder magnetischen Ablenken der nicht gewünschten Farbstrahlen) zeilenweise am Beschriftungsmaterial vorbei und spritzen ein Zeichen nach dem anderen.

Im weiteren sind sogenannte Dauer-Farbstrahldrucker (kontinuierliches Jet-System) bekannt, beispielsweise aus der DE-PS 2 446 740. Bei ihm wird ein Tintenfarbstrahl durch eine Düse und danach gleichbeabstandete Tintentropfen gleicher Größe erzeugt, die eine Ladeelektrode und ein durch Ablenkplatten erzeugtes konstantes elektrisches Feld passieren, wobei die Tropfen je nach ihrer Ladung eine Ablenkung in eine Richtung erfahren, während die Ablenkung des Tropfens in die andere Richtung durch eine andere geeignete Maßnahme, beispielsweise das Bewegen des zu beschriftenden Gegenstandes erfolgt.

Im wesentlichen beeinflussen zwei Störparameter die Schriftgüte eines derartigen Dauer-Tintenfarbstrahldruckers, nämlich
- die Umgebungstemperatur des Systems, welche die Viskosität der Tinte verändert (besonders bei alkohollöslichen Tinten, wie MEK (Methyläthylketon) und Äthanol und
- Tintendruckschwankungen im Hydrauliksystem.

Die o.g. Störparameter führen in jedem Fall zu einer Minderung der Schriftgüte. Sie können jedoch in einem bestimmten definierten Bereich kompensiert werden, indem für den jeweils aktuellen Betriebszustand des Systems die optimale Tropfenabrißentfemung eingestellt wird. Diese Kompensation erfolgt bislang optisch-manuell. Dabei wird das Verhalten der Tropfenbildung mit einer Lupe über einer am Schreibkopf angebrachten Stroboskopdiode beobachtet und durch Änderung einer Schwingeramplitude mittels eines Potentiometers nachgesteuert. Dieses Verfahren ist recht unsicher, da es von dem subjektiven Empfinden des Beobachters abhängt, und verlangt seitens des Anwenders ein hohes Maß an Systemkenntnis und Übung. Dieser Aufwand führt zu einer Einschränkung im Einsatzspektrum und in der Marktfähigkeit eines Tintenfarbstrahldruckers.

Aus der US-A 4 496 954 ist ein Tintenfarbstrahldrucker bekannt, bei welchem der Tintenstrahl durch Ladeelektroden hindurchgeführt wird. Nach erfolgtem Tropfenabriß gelangen die einzelnen Tropfen zwischen Ablenkplatten und von dort entweder in einen Vakuumsammler oder einen anderen Sammler, dem ein Sensor zur Ermittlung der mit Ladung versehenen Tropfen vorgeschaltet ist. Über die entsprechenden Werte wird die Schwingerspannung eingestellt, so daß der Tropfenabrißpunkt im satellitenfreien Bereich liegt.

Diese Vorrichtung ist nur für die erstmalige Einrichtung des Farbstrahles oder für eine Wiedereinrichtung vor einem neuerlichen Beginn gedacht, da der oben genannte Sammler in den Weg der Tropfen zu beispielsweise einem zu beschriftenden Papier eingeschaltet ist. In diesem Vorabtest wird der Düsenkopf einmal zu dem Sammler hin ausgerichtet und zum anderen zu einer Teststation für die Tropfenladung. Ändert sich jedoch beim normalen Betrieb des Druckers eine Bedingung, wie beispielsweise die Druckertemperatur, so findet keine weitere Anpassung der für den Tropfenflug maßgeblichen Parameter statt.

Eine weitere Ausgestaltung der eben genannten Erfindung findet sich in der EP-A 0 039 772. Dort sind zwei Sensoren im normalen Betrieb des Druckers vorgesehen, welche den Tropfenflug detektieren. Diese Sensoren messen die Flugzeit des Tropfens von einem Tropfenabrißpunkt zu dem jeweiligen Sensor. In einer Auswerteeinheit werden diese Meßergebnisse mit anderen Werten verglichen und so die Schwingerspannung verändert. Dabei bleibt jedoch unberücksichtigt, daß insbesondere sich durch die Veränderung der Farbviskosität eine Verschiebung des Tropfenabrißpunktes ergibt, der zwar eine Erhöhung der Schwingerspannung in gewissem Umfang entgegenwirken kann, was über einen gewissen Bereich hinaus ungenügend ist und zudem zu einer erhöhten Energieaufnahme führt.

Der Erfinder hat sich zum Ziel gesetzt, ein automatisches Verfahren zu entwickeln und in bestehende bzw. neue Prozeßeinheiten zu integrieren, das einerseits die optimale Tropfenabrißentfemung On-line regelt, um eine höchstmögliche Schriftgüte zu gewährleisten und andererseits eine Zunahme der o.g. Störparameter über einen bestimmten Bereich hinaus anzuzeigen und/oder zu verhindern. Dabei soll das Verfahren die jeweiligen Charakteristiken von Schwinger und Düse berücksichtigen, die in einem Tintenfarbstrahldrucker konfigurieren, um keine sehr engen Fertigungstoleranzen erforderlich zu machen.

Zur Lösung dieser Aufgabe führt ein Drucker der o.g. Art, bei welchem über eine Beobachtung der Schwingerspannung und der Tropfenabrißentfernung die Viskosität der Farbe geregelt wird.

Dadurch erfolgt nach der Regelung der optimalen Tropfenabrißentfemung ein ständiger Vergleich der Schwingerspannungswerte zum Beispiel mit Referenzwerten aus einem Speicher. Diese Referenzwerte sind Werte einer Schwingerspannung für eine optimale Tropfenabrißentfernung in Abhängigkeit des eingesetzten Schwingers und einer gültigen Betriebsviskosität der Farbe. Werden Abweichungen der Schwingerspannungswerte von diesem Referenzwert festgestellt, so wird erfindungsgemäß die Viskosität der Farbe verändert. Es ist bekannt, daß eine zunehmende Farbviskosität eine stetige Erhöhung der Schwingerspannung erfordert, so daß bei einer gewissen Farbviskosität der Regelbereich der optimalen Tropfenabrißentfernung verlassen wird. Dies wird durch die Beeinflussung der Farbviskosität selbst vermieden.

Ein mögliches zusätzliches Element der vorliegenden Erfindung ist die Synchronisation zwischen Tropfenabriß und Tropfenaufladung. Dabei wird zuerst festgestellt, ob ein geladener Tropfen am Ladungsdetektor überhaupt angezeigt wird. Ist dies nicht der Fall, wird bei der Ladeimpulsfrequenz ein Phasensprung vorgenommen. Dies geschieht solange, bis der Detektor eine Ladung anzeigt.

Danach wird die Pulsbreite des detektierten Signals mit der Pulsbreite eines abgespeicherten Signals verglichen. Werden hier wiederum Abweichungen festgestellt, so erfolgt eine weitere Phasenverschiebung der Ladeimpulsfrequenz.

Erst wenn danach eine Synchronisation zwischen Tropfenaufladung und Tropfenbildung erfolgt ist, wird die Flugzeit des Tropfens gemessen. Diese Flugzeit ist dann mit einer gespeicherten Flugzeit beispielsweise aus der Messung der vorangegangenen Flugzeit zu vergleichen. Beim Abweichen der tatsächlichen Flugzeit von der gespeicherten Flugzeit wird die Schwingerspannung verändert, bis die aktuelle Flugzeit gleich oder kleiner ist als der gespeicherte Wert und dadurch der Bereich der optimalen Tropfenabrißentfernung erreicht ist.

In der Praxis hat es sich als günstig erwiesen, nicht jede einzelne Flugzeit mit dem Wert aus dem Speicher zu vergleichen, sondern eine Vielzahl von Flugzeiten aufzuaddieren und daraus einen Mittelwert zu bilden, welcher mit einem Mittelwert aus dem Speicher verglichen wird.

Das Verfahren ist im übrigen an keine bestimmte Realisierungsform gebunden, d.h. es kann als Hardwarelösung und/oder als Softwarelösung in das System integriert werden. Es benötigt zur Meßung der Regelgröße, d.h. der Tropfenabrißentfemung, ausschließlich die vorhandenen Komponenten und Meßeinrichtungen, welche zur Synchronisation der Tropfenaufladung auf ihren Abriß in das System integriert sind. Es wird eine gute Schriftqualität über einen relativ breiten Viskositätsbereich der Farbe gewährleistet. Messungen haben gezeigt, daß Systeme mit einer definierten Betriebsviskosität von ca. 3,1 mPa x sec bei einer Viskositätszunahme auf über 7 mPa x sec noch eine hohe Schriftgüte besitzen.

Bei einer erfindungsgemäßen Vorrichtung zum Steuern und Verbessern der Schriftgüte eines Druckers, insbesondere eines Tintenfarbstrahldruckers, mit einem Schwinger zum Erzeugen zumindest eines Farbstrahls durch zumindest eine Düse einer Düsenplatte, wobei dem Farbstrahl Ladeelektroden zugeordnet sind und nach einer bestimmten Entfernung von der Düsenplatte sich Tropfen aus dem Farbstrahl lösen und diese Tropfenabrißentfernung von der Düsenplatte über eine Regelung der Schwingerspannung einstellbar sowie eine Tropfenabrißregelung, die mit einer Phasenregelung zusammenwirkt, vorgesehen ist, ist mit der Tropfenabrißregelung eine Viskositätsregelung für die Farbe verbunden. Die Tropfenabrißregelung enthält eine Einrichtung zum Bestimmen der Flugzeit eines Tropfens, die bevorzugt aus der Ladeelektrode zum Anlegen einer Ladespannung an den Tropfen, einem Ladedetektor zum Detektieren der Ladung und einem Flugzeitzähler besteht. Sowohl dem Schwinger wie auch der Ladelektrode ist außer einem Impulsgenerator bzw. Impulsumsetzer ein Frequenzteiler vorgeschaltet, welche beide gemeinsam mit einer Systemtakteinspeisung verbunden sind.

Ober ein Startsignal wird ein DAC-Zähler (DAC = Digital-Analog-Converter) angeregt, welcher wiederum mit einem DAC-Anfangswert-Speicher verbunden ist. Der DAC-Zähler steht über einen Digital/Analog-Wandler mit einem Verstärker in Verbindung, welcher zwischen den Schwinger und seinen Impulsumsetzer eingeschaltet ist. Auf diese Weise kann die Schwingerspannung verändert werden. Hier ersetzt der DigitaVAnalog-Wandler und der DAC-Zähler das zur automatischen Nachführung der Stellgröße (Schwingerspannung) bislang verwendete Potentiometer. Es sind jedoch auch andere geeignete Stellglieder denkbar.

Über ein zweites Startsignal werden Schaltelemente zum Synchronisieren der Ladespannung bzw. eines Ladeimpulses mit dem Tropfenabriß zugeschaltet. Diese Schaltelemente bestehen aus einem Impulszähler, dem o.g. Frequenzteiler für die Ladeelektrode und einem Pulsbreitecomparator. Ober letzteren kann die aus dem Frequenzteiler abgegebene Ladeimpulsfrequenz phasenverschoben werden, wobei der Pulsbreitecomparator sowohl mit dem Ladungsdetektor wie auch mit dem Flugzeitzähler in Verbindung steht und letzteren steuert. Dem Pulsbreitecomparator ist im übrigen ein Pulsbreitespeicher zugeordnet, welcher einen Wert zum Vergleichen des aktuellen Wertes des Pulsbreitecomparators enthält. Bevorzugt soll dieser Wert im Pulsbreitespeicher veränderbar, d.h. aktuellen Werten angleichbar sein.

Dem Flugzeitzähler folgt ein Flugzeitcomparator nach, welcher die Flugzeitwerte mit Werten aus einem Flugzeitspeicher vergleicht und den DAC-Zähler ansteuert. Auch diese Werte im Flugzeitspeicher können durch Eingabe von aktuellen Werten verändert werden.

Bevorzugt soll jedoch nicht jede einzelne Flugzeit mit einem Wert aus dem Flugzeitspeicher verglichen werden. Zur Erfassung einer Mehrzahl von Werten bzw. deren Mittelwert ist dem Flugzeitzähler ein Meßwertzähler und gegebenenfalls eine Regeleinrichtung für eine bestimmte Anzahl von Meßwerten zugeordnet, wobei zwischen Flugzeitzähler und Flugzeitcomparator ein Flugzeitaddierer zum Bilden eines Mittelwertes zwischengeschaltet ist.

Der Flugzeitcomparator inkrementiert oder dekrementiert den DAC-Zähler je nach den vorhandenen Abweichungen der Flugzeit und über den DAC-Zähler bzw. den Digital/Analog-Wandler und Verstärker wird die Schwingerspannung verändert.

Weiterhin ist über das erste Startsignal ein Flipflop ansteuerbar, mit dem ein DAC-Comparator verbunden ist. In diesem DAC-Comparator werden wiederum die Werte des DAC-Zählers mit Werten aus einem DAC-Referenzspeicher verglichen. Der Referenzwert im DAC-Referenzspeicher stellt die Schwingerspannung für eine optimale Tropfenabrißentfernung in Abhängigkeit des eingesetzten Schwingers und einer gültigen Betriebsviskosität der Farbe dar. Auch er kann gegebenfalls verändert werden. Stellt der DAC-Comparator eine Differenz zwischen dem Referenzwert aus dem DAC-Referenzspeicher und dem Wert des DAC-Zählers fest, so steuert er eine Einrichtung zur Regelung der Viskosität der Farbe an. Je nach Differenz der beiden Werte wird entweder ein Ventil eines Tanks für die Farbe oder ein Ventil eines Lösungsmitteltanks geöffnet und Farbe bzw. Lösungsmittel in einen Haupttank eingelassen.

Insgesamt arbeitet die Vorrichtung vollautomatisch und ist völlig unabhängig von subjektiven Empfindungen eines Beobachters. Die Störparameter, wie z.B. Umgebungstemperatur des Systems und Farbdruckschwankungen im Hydrauliksystem, werden automatisch ausgeglichen. Die Betriebsfähigkeit des Systems innerhalb einer Reaktionszeit zur Nachdosierung der Viskosität wird gewährleistet, indem die optimale Tropfenabrißentfernung für die aktuelle Tintenviskosität nachgeregelt wird. Im übrigen ist die Reaktionszeit der Nachdosierung auch bei langen Hydraulikleitungen relativ gering.

Weitere Vorteile, Merkmale und Einzelheiten der Erfindung ergeben sich aus der nachfolgenden Beschreibung eines bevorzugten Ausführungsbeispiels, sowie anhand der Zeichung; diese zeigt in
Figur 1 eine vergrößerte schematisierte Darstellung der Arbeitsweise eines Farbstrahldrucker;
Figur 2 ein vergrößerter Ausschnitt aus Fig. 1;
Figur 3 eine graphische Darstellung der Abhängigkeit der Tropfenabdßentfemung von der an einen Schwinger angelegten Spannung;
Figur 4 eine graphische Darstellung der Abhängigkeit eines Schwingerspannungspegels von der Farbviskosität;
Figur 5 eine graphische Darstellung der Abhängigkeit eines satellitenfreien Bereichs von der Farbviskosität;
Figur 6 ein Blockschaltbild einer Schaltung zur Durchführung des erfindungsgemäßen Verfahrens zur Regelung der Tropfenabrißentfernung.

Nach Figur 1 ist in einer Düsenplatte 1 eine Düse 2 angeordnet, durch welche Tintenfarbe aus einer Düsenvorkammer 4 gepreßt wird. Mit 3 ist eine Versorgungsleitung mit Tinte angedeutet. In dieser Düsenvorkammer 4 ist ein Schwinger 5 angeordnet. Die Tintenfarbe bildet nach der Düse 2 einen Tintenstrahl 6 mit einem Durchmesser dₛ (siehe Fig. 2) und einer Strömungsgeschwindigkeit vs. Nach einer gewissen Entfernung von der Düsenplatte 1 formen sich aus dem Tintenstrahl 6 Tropfen 7 heraus, welche dann an einem Tropfenabrißpunkt 8 von dem Tintenstrahl 6 abreißen und sich mit einem Tropfenabstand λ weiter bewegen. Die Tropfenabrißentfemung vom Tropfenabrißpunkt 8 zur Düsenplatte 1 ist mit _{Sa} bezeichnet.

Der Tropfenabrißpunkt liegt zwischen zwei Ladeelektroden 25, wobei jeder Tropfen unterschiedlich (entsprechend der Form des Zeichens oder Matrize) elektrostatisch aufgeladen wird. Ein nachgeschalteter Ladungsdetektor 27 prüft, ob die Tropfen 7 geladen sind. Anschließend duchfliegt der Tropfen 7 ein elektrisches Feld zweier Ablenkplatten 71 und 72, an welche Hochspannung angelegt ist. Entsprechend seiner Ladung wird der Tropfen 7 in eine Richtung (hier vertikal) abgelenkt. Die Ablenkung des Tropfens in die andere Richtung (hier horizontal) erfolgt durch die Bewegung eines zu beschriftenden Gegenstandes 73. Ist kein Schreibprozeß ausgelöst, wird der Tropfen nicht von den Ablenkplatten 71, 72 abgelenkt, sondern fliegt in ein Fangrohr 74 od.dgl. und wird, nicht näher gezeigt, mit einer Absaugpumpe wieder in einen Haupttank 64 zurückbefördert.

Die Tropfenabrißentfemung _{Sa} ist nun in erheblichem Maße von einer an den Schwinger 5 angelegten Spannung U abhängig, wie dies in Figur 3 gezeigt ist.

Wird die Schwingerspannung U, beginnend mit U_{b} kontinuierlich erhöht, so nimmt die Tropfenabrißentfemung sₐ allmählich ab. Sobald die Schwingerspannung den Pegel U_{w} erreicht hat, beginnt die Tropfenabrißentfemung _{Sa} wieder anzusteigen. Zwischen zwei Pegeln Uₒ und Um der Schwingerspannung stellt sich der schraffierte sog. satellitenfreie Bereich 9 der Tropfenbildung ein. Eine optimale Schriftgüte des Systems ist ausschließlich in diesem Bereich gewährleistet.

Der Schwingerspannungspegel U_{w} liegt zwischen den beiden Werten Uₒ und Um und ist für die kürzeste Tropfenabrißentfernung stellvertretend.

Eine Zunahme der Tintenviskosität bei unveränderter Systemkonfiguration (Schwinger/Düse) und bei konstantem Tintendruck würde eine Kurvenschar mit unterschiedlichen Werten für die Schwingerspannungspegel U_{w}, Uₒ und Um in Figur 2 ergeben. Stellvertretend wird in Figur 4 die Abhängigkeit des Schwingerspannungspegels Uw, der zur Einstellung der kürzesten Tropfenabrißentfernung und somit des satellitenfreien Bereichs repräsentativ ist, von der Tintenviskosität ηₜ dargestellt.

Es ist klar ersichtlich, daß eine steigende Tintenviskosität ηₜ eine Erhöhung des Schwingerspannungspegels Uw erfordert, um eine optimale Tropfenabrißentfernung _{Sa} zu erreichen. Dabei nimmt die Tropfenabrißenttemung sₐ, bezogen auf die Düsenplatte 1, ab.
Typische Werte für Uw min. bei ηₜmin = 2,5 mPa x sec: 35 - 60 V.
Typische Werte für Uw max. bei llt max. = 5 mPa x sec: 80 - 120 V.

Die Streuung der Grenzwerte für Uw min. und Uw max. liegen in den verschiedenen Schwingercharakteristiken begründet.

Figur 5 stellt in Abhängigkeit der Tintenviskosität den satellitenfreien Bereich dar, eingegrenzt durch die Schwingerspannungspegel Uₒ und Um. Dabei wird mit steigender Tintenviskosität dieser satellitenfreie Bereich kleiner. Der Verlauf des Schwingerspannungspegels U_{w} für eine optimale Tropfenabrißentfernung Sₐ ist gestrichelt gekennzeichnet. Eine optisch/manuelle Nachsteuerung dieses Pegels bei zunehmender Tintenviskosität ist nur sehr schwer möglich, da der Beobachter seine subjektive Meinung ausschließlich über den Satellitenzustand des Tintenstrahls bilden kann und nicht über die geeignete Tropfenabrißentfemung.

Eine Schaltung zur Durchführung des erfindungsgemäßen Verfahrens besteht nach Figur 6 aus drei Hauptblöcken: Einer Phasenregelung 20, einer Tropfenabrißregelung 40 und einer Viskositätsregelung 60. Phasenregelung 20 und Tropfenabrißregelung 40 sind über eine Systemtaktverbindung 15 miteinander gekoppelt, wobei einerseits ein Frequenzteiler 22, andererseits ein Frequenzteiler 43 angeregt wird, welche dieselbe Frequenz haben.

Ein erstes Steuersignal 10 = "Startregelung" gilt der Tropfenabrißregelung 40. Mit ihm 10a wird ein DAC-Zähler 41 (DAC = DigitaVAnalog-Converter) so angeregt, daß er sich mit einem DAC-Anfangswert 42 auflädt. Dieser Anfangswert soll so sein, daß am Ausgang eines Verstärkers 45 nach einem Impulssetzer 44 beispielsweise eine Sinusspannung von 20 Vpp mit einer Frequenz von beispielsweise 64 kHz anliegt, generiert von dem Frequenzteilerschwinger 43. Der Ausgang des Verstärkers 45 versorgt den Schwinger 5 und ist die Stellgröße der gesamten Tropfenabrißregelung 40. Gewünschte Spannungsänderungen für den Schwinger 5 werden dem Verstärker 45 über einen Digital/Analog-Wandler 54 über 55 eingegeben, welcher mit dem DAC-Zähler 41 in Verbindung steht.

Mit einem zweiten Steuersignal 11 = "Start Synchronisation" wird die Phasenregelung 20 eingeleitet. Dabei wird ein lmpulszähler 21 über 11 a gestartet und für 8 Taktperioden der 64 kHz des Frequenzteilers 22, welcher wie der Frequenzteilerschwinger 43 mit dem Systemtakt 15 in Verbindung steht, Ladespannungen abwechselnd von 8 V und 0 V über einen Ladeimpulsgenerator 23 und gegebenenfalls einen Verstärker 24 an die Ladeelektrode 25 angelegt und die Tintentröpfchen aufgeladen. Mit dem Steuersignal 11 b wird gleichzeitig ein Flugzeitzähler 46 gestartet, der synchron zum Systemtakt 15 inkrementiert wird. Der Flugzeitzähler 46 kann vom Ausgang 16 eines Pulsbreitecomparators 26 gestoppt werden, vorausgesetzt die Tropfen 7 sind mit einer Ladung geladen worden. Andernfalls erreicht der Flugzeitzähler 46 einen maximalen Zählerstand und bewirkt, daß die Ladeimpulsfrequenz einen Phasensprung 17 von ca. +12_{°} gegenüber der Schwingerfrequenz erfährt. Dieser Phasensprung wird dadurch erreicht, daß der Teilerfaktor des Frequenzteilers 22 vor dem Ladeimpulsgenerator 23 für eine Taktperiode geändert wird.

Die Phasenregelung wird solange wiederholt, bis Tropfen mit Ladungen von dem Ladungsdetektor 27 detektiert werden und diese Werte über einen Ladungsverstärker 28 gegebenenfalls mit Pulsaufbereitung am Eingang des Pulsbreitecomparators 26 als ein Rechteckimpuls anleigen. Der Pulsbreitecomparator 26 vergleicht dann die aktuelle Pulsbreite des Signals mit der letzten maximalen Pulsbreite aus einem Pulsbreitespeicher 29, welche ursprünglich vom Pulsbreitecomparator 26 dem Pulsbreitespeicher 29 über 30 eingegeben worden war. Gleichzeitig wird der Flugzeitzähler 46 über den Ausgang 16 gestoppt und ein Meßwertzähler 47 über 16a dekrementiert. Ist die aktuelle Pulsbreite größer, wird der alte Wert mit dem neuen im Speicher 29 über 30 überschrieben und die Phase des Ladeimpulsgenerators 23 richtungsgleich zum letzten Meßvorgang um 6_{°} gegenüber der Schwingerfrequenz verschoben. Ist die aktuelle Pulsbreite kleiner, so wird die Phase um +6_{°}, und sind beide Werte gleich um -6_{°} verschoben. Für diese Phasensprünge sind die Verbindungen 18, 19 zwischen Pulsbreitecomparator 26 und Frequenzteiler 22 gedacht.

Durch diese Phasenregelung 20 wird eine optimale Synchronistation zwischen der Aufladung der Tropfen 7 mit einer bestimmten Ladung und deren Abriß bewirkt. Des weiteren werden die elektrischen Eigenschaften der Meßeinrichtung (Ladeelektrode 25, Ladungsdetektor 27 und -verstärker 28) durch das adaptive Verfahren der Pulsbreiteauswertung automatisch angepasst.

Die Phasenregelung 20 und Tropfenabrißregelung 40 sind unter anderem über den Pulsbreitecomparator 26 miteinander verknüpft. Dieser stoppt, wie oben ausgeführt, den Flugzeitzähler 46 und dekrementiert den Meßwertzähler 47 nur dann, wenn die maximale Pulsbreite von der Phasenregelung 20 detektiert wurde. Der Zählerstand am Ausgang des Flugzeitzählers 46 ist direkt proportional der Flugzeit der Tropfen 7 und zwar von ihrem Abriß 8 bis zu einem Ladungsdetektor 27, d.h. umgekehrt proportional der Tropfenabrißentfemung Sₐ zu der Düsenplatte 1. Der aktuelle Zählerstand wird dann zu einer Mittelwertbildung in einem Flugzeitaddierer 48 hinzuaddiert. Ist eine Anzahl der benötigten Meßwerte 56 erreicht, aktiviert ein Ausgang 33 des Meßwertzählers 47 einen Flugzeitcomparator 49, so daß der aktuelle Mittelwert der Tropfenflugzeit mit dem letzten Mittelwert aus einem Flugzeitspeicher 50 verglichen wird. Anschließend wird der letzte Mittelwert mit dem aktuellen Mittelwert im Flugzeitspeicher 50 über 34 überschrieben. Ist der aktuelle Mittelwert der Tropfenflugzeit größer als der letzte Mittelwert, d.h. die Tropfenabrißentfernung Sa bezogen auf die Düsenplatte 1 ist kleiner geworden, so wird der DAC-Zähler 41 über die Verbindung 35 inkrementiert und die Schwingerspannung um ca. 2 V erhöht. Dieser Regelvorgang wird solange wiederholt, bis der aktuelle Mittelwert der Tropfenflugzeit gleich oder kleiner als der letzte Mittelwert geworden ist und dadurch der Bereich der optimalen Tropfenentfernung erreicht wurde.

Ist dieser Zustand erreicht, so wird der DAC-Zähler 41 über die Verbindung 36 dekrementiert. Ein Flipflop 51, welches durch das Signal 10 "Startregelung" über 10b rückgesetzt wurde, wird wieder gesetzt, so daß ein DAC-Comparator 52 über 37 aktiviert und ein Ausgang 38 des DAC-Zählers 41 mit einem Ausgang 39 eines DAC-Referenzspeichers 53 für alle weiteren Regelvorgänge kontinuierlich verglichen wird.

Beim erstmaligen Einschalten (Inbetriebnahme) des Systems wird der Wert am Ausgang 38 des DAC-Zählers 41 mit dem Setzen des Flipflops 51 im DAC-Referenzspeicher 53 geladen, wie dies über Pfeil 12 angedeutet ist. Dieser Wert dient als Referenz der Schwingerspannung für optimale Tropfenabrißentfemung in Abhängigkeit des eingesetzten Schwingers 5 und der gültigen Betriebsviskosität der Tinte.

Zur Regelung der optimalen Tropfenabrißentfernung wird während der nächsten Regelvorgänge der DAC-Zähler 41 solange dekrementiert, solange sich die Tropfenabrißentfemung Sₐ rechts vom Wendepunkt U_{w} oder in dem Bereich 9 befindet (siehe Fig. 3), d.h. die aktuelle gemessene Tropfenflugzeit ist größer als die der letzten Meßung oder zumindest gleich.

Wird die aktuelle gemessene Tropfenflugzeit kleiner als die der letzten Meßung, so ist die Tropfenabrißentfemung Sₐ größer and liegt deshalb links vom Bereich des Wendepunktes Uw (siehe Fig. 3). Der DAC-Zähler 41 wird solange inkrementiert, bis sich die Tropfenabrißentfemung Sₐ wiederum rechts vom Bereich des Wendepunktes Uw befindet. Durch diese Regelung der Tropfenabrißentfernung können Tintendruckschwankungen in Hydrauliksystemen bereits allein schon ausgeglichen werden.

Eine zunehmende Tintenviskosität erfordert eine stetige Erhöhung der Schwingerspannung U, um im Regelbereich der optimalen Tropfenabrißentfernung Sa zu bleiben (siehe Fig. 4). In Fig. 6 wird ein einfaches Verfahren und eine Anordnung zur Viskositätregelung 60' gezeigt. Der DAC-Comparator 52 vergleicht kontinuierlich den Ausgang 38 des DAC-Zählers 41 mit dem Wert des Ausgangs 39 aus dem DAC-Referenzspeicher 53. Dieser Referenzwert ist stellvertretend für die Schwingerspannung U, die zur Erreichung der Optimalen Tropfenabrißentfemung Sₐ erforderlich ist. Ist bei einer gültigen Betriebsviskosität der Wert am Ausgang 38 des DAC-Zählers 41 kleiner oder gleich demjenigen aus dem Referenzspeicher 53, so aktiviert der Ausgang 61 vom DAC-Comparator 52 ein Ventil 62 eines Tintentanks 63, so daß ein Haupttank 64 bis zu einer maximalen Füllstandshöhe mit Tinte nachgefüllt wird. Ist dagegen der Wert am Ausgang 38 des DAC-Zählers 41 größer als der Referenzwert, wird vom Ausgang 61 des DAC-Comparators 52 ein Lösungsmittelventil 65 eines Lösungsmittelstanks 66 aktiviert und der Haupttank 64 bis zur maximalen Füllstandshöhe mit Lösungsmittel nachgefüllt. Damit nimmt die Tintenviskosität im Haupttank 64 wieder ab.

Weiterhin ist im Haupttank 64 ein Füllstandswächter 67 angeordnet, dessen Signale an eine Füllstandsüberwachung 68 gegeben werden. Füllstandsüberwachung 68, Ventile 62 und 65 sowie Ausgang 61 von 52 sind durch entsprechende geeignete Schaltelemente, wie UND-Gatter 69 und Verstärker 70, miteinander verbunden.

## Patentansprüche

1. Verfahren zum Steuern und Verbessern der Schriftgüte eines Druckers, insbesondere eines Tintenfarbstrahldruckers, wobei zumindest ein Farbstrahl (6) mittels an einen Schwinger (5) angelegte Spannung und Frequenz durch zumindest eine Düse (2) einer Düsenplatte (1) erzeugt wird und sich aufgeladene Tropfen (7) nach einer bestimmten Entfemung von der Düsenplatte (1) aus dem Farbstrahl (6) lösen, deren Tropfenabrißentfemung (Sₐ) von der Düsenplatte (1) über eine Regelung der Schwingerspannung optimal eingestellt wird, und die Flugzeit eines Tropfens (7) vom Tropfenabrißpunkt (8) bis zu einem Ladungsdetektor (27) gemessen wird, dadurch gekennzeichnet, daß über eine Beobachtung der Schwingerspannung und der Tropfenabrißentfemung (Sa) die Viskosität der Farbe geregelt wird.

2. Verfahren nach Anspruch 1, dadurch gekennzeichnet, daß zur Regelung der optimalen Tropfenabrißentfemung ein ständiger Vergleich der Schwingerspannungswerte mit Referenzwerten aus einem Speicher (53) stattfindet, welche als Referenz der Schwingerspannung für eine optimale Tropfenabrißentfemung (Sₐ) in Abhängigkeit des eingesetzten Schwingers (5) und einer gültigen Betriebsviskosität der Farbe dienen.

3. Verfahren nach Anspruch 1 oder 2, dadurch gekennzeichnet, daß bei Feststellung der Nichtladung der Tropfen (7) am Ladungsdetektor (27) die Ladeimpulsfrequenz einen Phasensprung erfährt, bis eine Ladung vom Ladungsdetektor (27) erfaßt wird.

4. Verfahren nach Anspruch 3, dadurch gekennzeichnet, daß die Pulsbreite des detektierten Signals mit der Pulsbreite eines abgespeicherten Signals verglichen wird.

5. Verfahren nach Anspruch 4, dadurch gekennzeichnet, daß bei einer Abweichung der aktuellen Pulsbreite von der gespeicherten die Ladungsphasen des Ladungsimpulses gegenüber der Schwingerfrequenz verschoben werden.

6. Verfahren nach Anspruch 5, dadurch gekennzeichnet, daß die neue Pulsbreite nach der Phasenverschiebung als aktuelle Pulsbreite abgespeichert wird.

7. Vorrichtung zum Steuern und Verbessern der Schriftgüte eines Druckers, insbesondere eines Tintenfarbstrahldruckers, mit einem Schwinger (5) zum Erzeugen zumindest eines Farbstrahls (6) durch zumindest eine Düse (2) einer Düsenplatte (1), wobei dem Farbstrahl (6) Ladeelektroden (25) zugeordnet sind und nach einer bestimmten Entfernung von der Düsenplatte (1) sich Tropfen (7) aus dem Farbstrahl (6) lösen und diese Tropfenabrißentfemung (Sₐ) von der Düsenplatte (1) über eine Regelung der Schwingerspannung einstellbar sowie eine Tropfenabrißregelung (40), die mit einer Phasenregelung (20) zusammenwirkt, vorgesehen ist, dadurch gekennzeichnet, daß mit der Tropfenabrißregelung (40) eine Viskositätsregelung (60) für die Farbe verbunden ist.

8. Vorrichtung nach Anspruch 7, dadurch gekennzeichnet, daß über ein Startsignal (10) ein DAC-Zähler (41) anregbar ist, welcher mit einem DAC-Anfangswert-Speicher (42) verbunden ist und über den am Ausgang eines Verstärkers (45) eine bestimmte Sinusspannung mit einer bestimmten Frequenz, generiert von einem Frequenzteiler (43), an den Schwinger (5) angelegt ist.

9. Vorrichtung nach Anspruch 8, dadurch gekennzeichnet, daß über ein zweites Startsignal (11) Schaltelemente zum Synchronisieren der Ladespannung bzw. eines Ladeimpulses mit dem Tropfenabriß zuschaltbar sind, welche aus einem Impulszähler (21), einem Frequenzteiler (22) und einem Pulsbreitecomparator (26) bestehen, über welchen die aus dem Frequenzteiler (22) über einen Ladeimpulsgenerator (23) an die Ladeelektrode (25) abgegebenen Ladeimpulsfrequenzen phasenverschiebbar sind, wobei der Pulsbreitecomparator (26) auch mit dem Ladungsdetektor (27) in Verbindung steht und den Flugzeitzähler (46) steuert.

10. Vorrichtung nach Anspruch 9, dadurch gekennzeichnet, daß dem Pulsbreitecomparator (26) ein Pulsbreitespeicher (29) zugeordnet ist, welcher veränderte Werte zum Vergleichen der aktuellen Werte des Pulsbreitecomparators (26) enthält.

11. Vorrichtung nach Anspruch 9 oder 10, dadurch gekennzeichnet, daß der Frequenzteiler (22) über einen Systemtakt (15) mit dem Frequenzteiler (43) des Schwingers (5) und einem Flugzeitzähler (46) in Verbindung steht.

12. Vorrichtung nach Anspruch 11, dadurch gekennzeichnet, daß dem Flugzeitzähler (46) ein Flugzeitcomparator (49) nachgeordnet ist, welcher die Flugzeitwerte mit ggfs. veränderbaren Werten aus einem Flugzeitspeicher (50) vergleicht und den DAC-Zähler (41) ansteuert.

13. Vorrichtung nach Anspruch 12, dadurch gekennzeichnet, daß der Flugzeitzähler (46) mit einem Meßwertzähler (47) und ggfs. mit einer Regeleinrichtung (56) für eine Anzahl der Meßwerte verbunden ist, wobei zwischen Flugzeitzähler (46) und Flugzeitcomparator (49) ein Flugzeitaddierer (48) zum Bilden eines Mittelwertes angeordnet ist.

14. Vorrichtung nach Anspruch 13, dadurch gekennzeichnet, daß der Flugzeitcomparator (49) auch über ein vom Startsignal (10) gesteuertes Flipflop (51) mit einen DAC-Comparator (52) verbunden ist, in welchem die Werte des DAC-Zählers (41) mit Werten aus einem DAC-Referenzspeicher (53) vergleichbar sind.

15. Vorrichtung nach Anspruch 14, dadurch gekennzeichnet, daß dieser Referenzwert die Schwingerspannung für eine optimale Tropfenabrißentfernung (Sₐ) in Abhängigkeit des eingesetzten Schwingers (5) und einer gültigen Betriebsviskosität der Farbe ist.

1.6. Vorrichtung nach einem der Ansprüche 13 bis 15, dadurch gekennzeichnet, daß der DAC-Comparator (52) mit der Einrichtung (60) zur Regelung der Viskosität der Farbe verbunden ist.

17. Vorrichtung nach Anspruch 16, dadurch gekennzeichnet, daß die Einrichtung (60) aus einem Haupttank (64) für die Farbe besteht, welcher mit einem Farbtank (63) und einem Lösungsmitteltank (66) in Verbindung steht.

18. Vorrichtung nach Anspruch 17, dadurch gekennzeichnet, daß der Füllstand im Haupttank (64) überwacht ist.

19. Vorrichtung nach Anspruch 17 oder 18, dadurch gekennzeichnet, daß am Farbtank (63) und am Lösungsmitteltank (66) Ventile (62, 65) zum Steuem der Zugabe angeordnet sind.

## Claims

1. A method of controlling and improving the printing quality of a printer, in particular an ink jet printer, wherein at least one ink jet (6) is produced by means of the voltage and frequency applied to an oscillator (5) through at least one nozzle (2) of a perforated plate (1) and, after a certain distance from the perforated plate (1), charged droplets (7) are released from the ink jet (6), the droplet break-away distance (Sₐ) from the perforated plate (1) being optimally adjusted by regulation of the oscillator voltage, and the flight time of a droplet (7) from the droplet break-away point (8) to a charge detector (27) is measured, characterised in that the viscosity of the ink is regulated by observing the oscillator voltage and the droplet break-away distance (Sₐ).

2. A method according to claim 1, characterised in that, for regulating the optimum droplet break-away distance, the oscillator voltage values are continuously compared with reference values from a memory (53) which serve as a reference for the oscillator voltage for an optimum droplet break-away distance (Sₐ) as a function of the oscillator (5) used and a valid operating viscosity of the ink.

3. A method according to claim 1 or 2, characterised in that, if the charge detector (27) finds that the droplets (7) are not charged, the charging pulse frequency experiences a phase leap until a charge is detected by the charge detector (27).

4. A method according to claim 3, characterised in that the pulse width of the detected signal is compared with the pulse width of a stored signal.

5. A method according to claim 4, characterised in that, if the current pulse width deviates from the stored pulse width, the charging phases of the charging pulse are shifted relative to the oscillator frequency.

6. A method according to claim 5, characterised in that the new pulse width is stored as the current pulse width after the phase shift.

7. A device for controlling and improving the printing quality of a printer, in particular an ink jet printer, with an oscillator (5) for producing at least one ink jet (6) through at least one nozzle (2) of a perforated plate (1), wherein charging electrodes (25) are allocated to the ink jet (6) and, after a certain distance from the perforated plate (1), droplets (7) are released from the ink jet (6) and this droplet break-away distance (Sₐ) from the perforated plate (1) can be adjusted by regulating the oscillator voltage and a droplet break-away regulating means (40) which co-operates with a phase regulating means (20) is provided, characterised in that a viscosity regulating means (60) for the ink is connected to the droplet break-away regulating means (40).

8. A device according to claim 7, characterised in that a start signal (10) can excite a DAC counter (41) which is connected to a DAC initial value memory (42) and by means of which a certain sinusoidal voltage with a certain frequency, generated by a frequency divider (43), is applied to the oscillator (5) at the output of an amplifier (45).

9. A device according to claim 8, characterised in that switching elements for synchronising the charging voltage or a charging pulse can be connected via a second start signal (11) to the droplet break-away and consist of a pulse counter (21), a frequency divider (22) and a pulse width comparator (26) by means of which the charging pulse frequencies delivered from the frequency divider (22) via a charging pulse generator (23) to the charging electrode (25) can be phase shifted, the pulse width comparator (26) also being connected to the charge detector (27) and controlling the flight timer (46).

10. A device according to claim 9, characterised in that a pulse width memory (29) is allocated to the pulse width comparator (26) and contains altered values for comparing the current values of the pulse width comparator (26).

11. A device according to claim 9 or 10, characterised in that the frequency divider (22) is connected via a system clock (15) to the frequency divider (43) of the oscillator (5) and a flight timer (46).

12. A device according to claim 11, characterised in that the flight timer (46) is followed by a flight time comparator (49) which compares the flight time values with optionally variable values from a flight time memory (50) and controls the DAC counter (41).

13. A device according to claim 12, characterised in that the flight timer (46) is connected with a measured value counter (47) and optionally with a regulating arrangement (56) for a number of the measured values, a flight time adder (48) for forming a mean value being arranged between the flight timer (46) and flight time comparator (49).

14. A device according to claim 13, characterised in that the flight time comparator (49) is also connected via a flip flop (51) controlled by the start signal (10) to a DAC comparator (52) in which the values of the DAC counter (41) can be compared with values from a DAC reference memory (53).

15. A device according to claim 14, characterised in that this reference value is the oscillator voltage for an optimum droplet break-away distance (Sa) as a function of the oscillator (5) used and a valid operating viscosity of the ink.

16. A device according to one of claims 13 to 15, characterised in that the DAC comparator (52) is connected to the arrangement (60) for regulating the viscosity of the ink.

17. A device according to claim 16, characterised in that the arrangement (60) consists of a main tank (64) for the ink which is connected to an ink tank (63) and a solvent tank (66).

18. A device according to claim 17, characterised in that the filling in the main tank (64) is monitored.

19. A device according to claim 17 or 18, characterised in that valves (62, 65) for controlling the supply are arranged on the ink tank (63) and on the solvent tank (66).

## Revendications

1. Procédé pour commander et améliorer la qualité d'écriture d'une imprimante, en particulier d'une imprimante à jet d'encre, au moins un jet d'encre (6) étant produit au moyen d'une tension et d'une fréquence appliquées à un vibreur (5), par au moins une buse (2) d'une plaque à buses (1), et les gouttes (7) chargées se détachent du jet d'encre (6) une fois atteint un certain éloignement par rapport à la plaque à buses (1), l'éloignement de dissociation des gouttes (Sa) de la plaque à buses (1) étant réglé de manière optimale par l'intermédiaire d'une régulation de la tension du vibreur, et la durée de vol d'une goutte (7) allant du point de dissociation des gouttes (8) au détecteur de charge (27) est mesurée, caractérisé en ce que la viscosité de l'encre est réglée par l'intermédiaire d'une observation de la tension du vibreur et de l'éloignement de dissociation des gouttes (Sa).

2. Procédé selon la revendication 1, caractérisé en ce que, en vue de régler l'éloignement optimal de dissociation des gouttes, on effectue une comparaison constante des valeurs de tension du vibreur par rapport à des valeurs de référence provenant d'une mémoire (53), qui servent de référence pour la tension du vibreur en vue d'obtenir un éloignement optimal de dissociation des gouttes (Sa) en fonction du vibreur (5) utilisé et d'une viscosité adéquate d'utilisation de l'encre.

3. Procédé selon la revendication 1 ou 2, caractérisé en ce qu'en cas d'absence de charge des gouttes (7) sur le détecteur de charge (27), la fréquence d'impulsion de charge subit un saut de phase, jusqu'à ce qu'une charge soit mesurée par le détecteur de charge (27).

4. Procédé selon la revendication 3, caractérisé en ce que la largeur d'impulsion du signal détecté est comparée à la largeur d'impulsion d'un signal mis en mémoire.

5. Procédé selon la revendication 4, caractérisé en ce qu'en cas d'écart de la largeur d'impulsion réelle par rapport à celle qui est mise en mémoire, les phases de charge de l'impulsion de charge sont décalées par rapport à la fréquence du vibreur.

6. Procédé selon la revendication 5, caractérisé en ce que la nouvelle impulsion de charge est mise en mémoire à titre de largeur d'impulsion réelle une fois le décalage de phase effectué.

7. Procédé pour commander et améliorer la qualité d'écriture d'une imprimante, en particulier d'une imprimante à jet d'encre, comportant un vibreur (5), destiné à produire au moins un jet d'encre (6) au moyen d'une buse (2) d'une plaque à buses (1), des électrodes de charge (25) étant associées au jet d'encre (6) et des gouttes (7) se détachant du jet d'encre (6) une fois atteint un éloignement déterminé par rapport à la plaque à buses (1), cet éloignement de dissociation des gouttes (Sa) de la plaque à buses (1) étant réglé par l'intermédiaire d'une régulation de la tension du vibreur, et une régulation de la dissociation des gouttes (40) étant prévue et coopérant avec une régulation de phase, caractérisé en ce qu'une régulation de viscosité (60) de l'encre est reliée à la régulation de la dissociation des gouttes (40).

8. Procédé selon la revendication 7, caractérisé en ce qu'un compteur à convertisseur numérique-analogique (41) est susceptible d'être excité par un signal de départ (10), qui est relié à une mémoire de valeur initiale au convertisseur numérique-analogique (42), et par l'intermédiaire duquel, à la sortie d'un amplificateur (45), une tension sinusoïdale déterminée, sous une fréquence déterminée, produite par un diviseur de fréquence (43) est appliquée au vibreur (5).

9. Procédé selon la revendication 8, caractérisé en ce que, par un deuxième signal de départ (11 ), on peut commuter des éléments de commutation destinés à synchroniser la tension de charge ou une impulsion de charge avec la dissociation de la goutte, éléments de commutation se composant d'un compteur d'impulsion (21), d'un diviseur de fréquence (22) et d'un comparateur de largeur d'impulsion (26), par l'intermédiaire desquels on peut produire un décalage de phase des fréquences d'impulsion de charge délivrées sur l'électrode de charge (25) par un générateur d'impulsion de phase (23), ou le comparateur de largeur de phase (26) est également relié au détecteur de charge (27) et commande le compteur de durée de vol (46).

10. Procédé selon la revendication 9, caractérisé en ce qu'une mémoire de largeur d'impulsion (29) est associée au comparateur de largeur de phase (26), qui contient des valeurs modifiées pour les comparer aux valeurs instantanées du comparateur de largeur d'impulsion (26).

11. Procédé selon la revendication 9 ou 10, caractérisé en ce que le diviseur de fréquence (22) est relié par l'intermédiaire d'un cadencement du système (15) au diviseur de fréquence (43) du vibreur (5) et à un compteur de durée de vol (46).

12. Procédé selon la revendication 11, caractérisé en ce qu'un comparateur de durée de vol (49) est connecté en aval du compteur de durée de vol (46), qui compare les valeurs de durées de vol à des valeurs qui sont modifiables le cas échéant et proviennent d'une mémoire de durées de vol (50) et commande le compteur à convertisseur numérique-analogique (41).

13. Procédé selon la revendication 12, caractérisé en ce que le compteur de durée de vol (46) est reliée à un compteur de valeur de mesure (47) et, le cas échéant, à un dispositif de réglage (56) d'un nombre de valeurs de mesure ou un additionneur de durée de vol (48) est disposé entre le compteur de durée de vol (46) et le comparateur de durée de vol (49) pour former une valeur moyenne.

14. Procédé selon la revendication 13, caractérisé en ce que le comparateur de durée de vol (49), dans lequel on peut comparer les valeurs du compteur à convertisseur numérique-analogique (41) à des valeurs provenant d'une mémoire de référence à convertisseur numérique-analogique (53) est également relié à un comparateur à convertisseur numérique-analogique (52), par l'intermédiaire d'une bascule (51) commandée par le signal de départ (10).

15. Procédé selon la revendication 14, caractérisé en ce que cette valeur de référence est la tension du vibreur, pour obtenir un éloignement de dissociation des gouttes (Sa) optimal en fonction du vibreur (5) utilisé et une viscosité d'emploi adéquate de l'encre.

16. Procédé selon l'une des revendications 13 à 15, caractérisé en ce que le comparateur à convertisseur numérique-analogique (52) est relié au dispositif (60) de réglage de la viscosité de l'encre.

17. Procédé selon la revendication 16, caractérisé en ce que le dispositif (60) se compose d'un réservoir principal (64) pour l'encre, qui est relié à un réservoir d'encre (63) et à un réservoir d'agent diluant (66).

18. Procédé selon la revendication 17, caractérisé en ce que le niveau de remplissage du réservoir principal (64) fait l'objet d'un contrôle.

19. Procédé selon la revendication 17 ou 19, caractérisé en ce que des soupapes (62, 65) destinées à la commande du dosage sont disposées sur le réservoir d'encre (63) et sur le réservoir d'agent diluant (66).
